# EUROPÄISCHE PATENTSCHRIFT

(11) **EP 2 406 433 B1**
(45) Veröffentlichungstag und Bekanntmachung des Hinweises auf die Patenterteilung: **06.03.2013**
(21) Anmeldenummer: 10714847.0
(22) Anmeldetag: 11.03.2010
(51) Int. Cl.: E01C 3/00, E01C 9/00, E01C 13/02

(54) **RUTSCHSICHERES BODENGITTER**
SLIP-RESISTANT SOIL GRID
GRILLE DE SOL ANTIDÉRAPANT

(30) Priorität: 13.03.2009 DE 102009012653
(43) Veröffentlichungstag der Anmeldung: 18.01.2012
(73) Patentinhaber: Hit Hinrichs Innovation&Technik GmbH, 25795 Weddingstedt (DE)
(72) Erfinder: HINRICHS, Thorsten, 25795 Weddingstedt (DE)
(74) Vertreter: Lobemeier, Martin Landolf
(86) Internationale Anmeldenummer: PCT/DE2010/000278
(87) Internationale Veröffentlichungsnummer: WO 2010/102614

(56) Entgegenhaltungen:
- EP-A1- 1 422 344
- WO-A1-2008/023964
- DE-A1- 2 522 864

## Beschreibung

Die Erfindung betrifft ein Bodengitter zum Schaffen von trittfesten und rutschsicheren Böden, die als Reitplatz, Paddock oder als sonstiger Auslauf für Großtiere, insbesondere Pferde, genutzt werden.

Eine artgerechte Tierhaltung außerhalb von Stallgebäuden stellt aufgrund der starken mechanischen Belastungen durch die Tiere hohe Anforderungen an die Beschaffenheit des als Auslauf genutzten Bodens. Insbesondere bei Pferden wird bei der Gestaltung von Paddocks und Reitplätzen zunehmend darauf geachtet, dass der genutzte Boden nicht nur trittfest und rutschsicher, sondern auch gut wasserabführend ist. Ein in dieser Hinsicht besonders vorteilhaft ausgestaltetes Bodengitter ist beispielsweise aus der DE 10 2006 052 286 A1 bekannt.

Bezüglich der Trittfestigkeit und der Rutschsicherheit müssen derzeit jedoch hinsichtlich der Auswahl der als Sandtretschicht verwendeten Materialien Kompromisse eingegangen werden. So sind relativ feinkörnige Sandtretschichten zwar ziemlich rutschfest, jedoch erschweren diese die Wasserableitung in den Boden. Hingegen sind die wegen guter Wasserableitung verwendeten relativ grobkörnigen Sandtretschichten für Pferde nicht ausreichend rutschfest, sodass zur Erhöhung der Rutschfestigkeit Beimischungen in die Sandtretschicht gegeben werden müssen, z.B. Holzspäne, Schnitzel aus synthetischem Vlies oder sogar Polypropylenfasern.

Diese Beimischungen haben jedoch den Nachteil, dass sie sich zersetzen und der Boden somit einerseits einer permanenten zeitintensiven Pflege unterliegt, die Verwendung der synthetischen Materialien sowie deren Abbauprodukte, die auch ins Grundwasser gelangen können, andererseits unter Umweltaspekten kritisch anzusehen sind.

DE 25 22 864 offenbart ein gittevartig ausgebildetes Element zur Bildung von befestigten Grünflächen, welches Bürsten aus kunststoffmaterial an den Stegen aufweist.

Aufgabe der Erfindung ist es daher, ein Bodengitter für Reitplätze und Ausläufe von Großtieren, insbesondere Pferden, zu schaffen, das eine rutschfeste Sandtretschicht ohne die Notwendigkeit von Beimengungen bewirkt.

Die Aufgabe wird gelöst durch ein Bodengitter mit den Merkmalen von Anspruch 1. Die Unteransprüche geben vorteilhafte Ausgestaltungen der Erfindung wieder.

Die Erfindung wird anhand eines in der einzigen Fig. 1 gezeigten besonders bevorzugt ausgestalteten Ausführungsbeispiels näher erläutert.

Grundgedanke der Erfindung ist es, starke Verschiebungen der das Bodengitter bedeckenden oberen Sandtretschicht, die zu einem Rutschen der sich auf der Sandtretschicht bewegenden Tiere führen können, durch auf der Oberseite des Bodengitters angeordnete bürsten- oder borstenähnliche Strukturen zu verhindern.

Die Erfindung wird anhand eines in der einzigen Zeichnung dargestellten besonders bevorzugt ausgestalteten Ausführungsbeispiels näher erläutert.

Fig. 1 zeigt eine perspektivische Ansicht eines besonders bevorzugt ausgestalteten Bodengitters nach der Erfindung. Das Bodengitter 10 weist eine aus in Längsrichtung verlaufenden Leisten 20 und quer dazu verlaufenden, die Leisten 20 verbindenden Streben 30 gebildete Gitterstruktur auf. Leisten 20 und Streben 30 bilden dabei eine Mehrzahl von sich in die Tiefe fortsetzende Kammern 40. Zur ortsfesten Verankerung des Bodengitters 10 im Boden, sind von den aus Leisten 20 und Streben 30 gebildeten Ecken der Kammern 40 sich weiter in die Tiefe erstreckende Eckpfeiler 70 vorgesehen, die an ihrem unteren Ende bevorzugt mit Stegen 80 untereinander verbunden sind. Diese topfartige Struktur des Bodengitters 10 mit zwischen den Eckpfeilern 70 ausgebildeten Hohlräumen und der aus den Stegen 80 gebildeten ringartigen Bodenstruktur ermöglicht eine optimale Befestigung bei gleichzeitig optimaler Wasserableitung.

Bevorzugt ist das Bodengitter 10 derart ausgestaltet, dass mehrere Bodengitter passend aneinander gelegt und mit geeigneten Hilfsmitteln 60 miteinander verbunden werden können. Erfindungsgemäß ist nun auf der Oberseite der Leisten 20 und/oder Streben 30 eine Mehrzahl von sich vom Bodengitter 10 erstreckenden borstenartigen Elementen 50 vorgesehen, deren Aufgabe darin besteht, die das Bodengitter 10 bedeckende Sandtretschicht besser zu fixieren, sodass Verschiebungen der Sandtretschicht gehemmt werden. Erfindungsgemäß wird damit eine bessere Rutschfestigkeit der die Sandtretschicht betretenden Tiere, insbesondere bei Pferden erreicht.

Die borstenartigen Elemente 50 sind bevorzugt biegeelastisch, sodass trotz eingeschränkter Verschiebung der Sandtretschicht eine gleichmäßige Verteilung der Tretschicht weiter gewährleistet und eine Verletzungsgefahr der Tiere bei unbeabsichtigtem Freilegen der Bodengitter ausgeschlossen ist. Außerdem wird durch biegeelastische borstenartige Elemente 50 ein sicheres und natürliches Trittgefühl vermittelt.

Die borstenartigen Elemente 50 sind bevorzugt unterschiedlich lang ausgebildet und können in Borstenbüscheln angeordnet sein. Die unterschiedliche Länger der borstenartigen Elemente bewirkt, dass auch ein Austausch zwischen den von den sich nach oben erstreckenden Borsten 50 gebildeten Kompartimenten ermöglicht ist.

Erfindungsgemäß sind die borstenartigen Elemente 50 in auf den Leisten 20 und/oder den Streben 30 angeordneten Vertiefungen angeordnet, wobei die borstenartigen Elemente 50 am Boden der Vertiefungen mit dem Bodengitter 10 verbunden sind und die freien Enden der borstenartigen Elemente 50 über den Rand der Vertiefungen hinausragen. Durch diese Ausbildung des Bodengitters 10 wird sichergestellt, dass die borstenartigen Elemente 50 auch bei starker Belastung nicht derart beschädigt werden, dass diese sich vom Bodengitter 10 lösen - die borstenartigen Elemente 50 mögen sich bei bevorzugter Ausgestaltung zwar bei starker Last biegen, sie können jedoch nicht abbrechen und den Boden als Einzelelemente verunreinigen.

Die Vertiefungen können als parallel angeordnete Schutzleisten auf den Leisten 20 und/oder den Streben 30 angeordnet sein und den Ansatzpunkt der borstenartigen Elemente 50 am Bodengitter 10 so vor zu starker mechanischer Belastung schützen. Bevorzugt ist jedoch, wenn die Leisten 20 und/oder 30 selbst Vertiefungen aufweisen, wobei die Randabschnitte der Kammern 40 die obere Kante der Vertiefungen bilden, die von den borstenartigen Elementen 50 überragt werden.

Weiter ist auch vorgesehen, dass die borstenartigen Elemente 50 mit dem Bodengitter 10 einstückig ausgebildet sind. Damit wird ein besonders einfach und kostengünstig herzustellendes Bodengitter geschaffen.

Bevorzugt ist der Querschnitt der borstenartigen Elemente 50 kreisrund, sodass die borstenartigen Elemente 50 also von insgesamt zylindrischer Gestalt sind. Andere Querschnitte, z.B. als Dreieck, können aber auch je nach Bedarf und Verwendung des als Sandtretschicht verwendeten Materials eingesetzt werden. Darüber hinaus ist es denkbar, die borstenartigen Elemente 50 als Lamellen auszubilden, wobei die Lamellen auf den Leisten 20 und die Lamellen auf den Streben 30 in voneinander abweichendem Winkel, z.B. senkrecht zueinander angeordnet sein können, sodass eine besonders hohe Rutschfestigkeit erreicht werden kann.

Bevorzugt sind die borstenartigen Elemente 50 sich senkrecht erstreckend, d.h. senkrecht zur Gitterebene, am Bodengitter 10 angeordnet. Es ist aber auch denkbar, dass, um die Rutschfestigkeit in zumindest einem Bereich des Bodengitters 10 zu erhöhen, die borstenartigen Elemente 50 schräg zur Gitterebene verlaufen, wobei die borstenartigen Elemente 50 bevorzugt unterschiedliche Winkel zur Gitterebene aufweisen. So kann beispielsweise vorgesehen sein, dass benachbarte Borsten 50 spiegelbildlich zueinander angeordnet sind.

Schließlich ist bevorzugt vorgesehen, dass die borstenartigen Elemente 50 am Bodengitter 10 symmetrisch angeordnet, zumindest aber gleichmäßig verteilt sind, um eine gleichmäßige Rutschfestigkeit auf dem Bodengitter 10 zu erreichen.

Der technische wie auch wirtschaftliche Vorteil der Erfindung ist, dass zum Herstellen von Böden für Paddocks und Reitplätzen keine teuren und aufwändig herzustellenden Böden verwendet werden müssen, sondern bei gleich bleibend guter oder sogar verbesserter Rutschfestigkeit auf oftmals direkt in der Region vorkommende Bodenmaterialien zurückgegriffen werden kann. Insbesondere ist es mit dem erfindungsgemäßen Bodengitter 10 möglich, einen kompakten Bodenaufbau mit einer Sandtretschicht geringer Höhe zu schaffen.

## Patentansprüche

1. Bodengitter (10) zur Befestigung von Paddocks und Reitplätzen, mit einer Mehrzahl von in Längsrichtung verlaufenden Leisten (20), einer Mehrzahl von die Leisten (20) verbindenden quer verlaufenden Streben (30), wobei Leisten (20) und Streben (30) eine Mehrzahl von in einer Gitterebene liegenden Kammern (40) bilden, und mit Verankerungselementen (70, 80) zur Verankerung des Bodengitters (10) im Boden,
mit einer Mehrzahl von auf der Oberseite der Leisten (20) und/oder Streben (30) angeordneten, sich vom Bodengitter (10) erstreckenden borstenartigen Elementen (50),
wobei die borstenartigen Elemente (50) in auf den Leisten (20) und/oder Streben (30) angeordneten Vertiefungen angeordnet sind und die freien Enden der borstenartigen Elemente (50) über den Rand der Vertiefungen hinausragen.

2. Bodengitter (10) nach Anspruch 1, **dadurch gekennzeichnet, dass** die borstenartigen Elemente (50) biegeelastisch sind.

3. Bodengitter nach einem der vorhergehenden Ansprüche, **dadurch gekennzeichnet, dass** die borstenartigen Elemente (50) in Borstenbüscheln angeordnet sind.

4. Bodengitter (10) nach einem der vorhergehenden Ansprüche, **dadurch gekennzeichnet, dass** die borstenartigen Elemente (50) unterschiedlicher Länge sind.

5. Bodengitter (10) nach einem der vorhergehenden Ansprüche, **dadurch gekennzeichnet, dass** die borstenartigen Elemente (50) mit dem Bodengitter (10) einstückig ausgebildet sind.

6. Bodengitter (10) nach einem der vorhergehenden Ansprüche, **dadurch gekennzeichnet, dass** der Querschnitt der borstenartigen Elemente (50) rund ist.

7. Bodengitter (10) nach einem der Ansprüche 1 bis 4, **dadurch gekennzeichnet, dass** die borstenartigen Elemente (50) als Lamellen ausgebildet sind.

8. Bodengitter (10) nach einem der vorhergehenden Ansprüche, **dadurch gekennzeichnet, dass** die borstenartigen Elemente (50) senkrecht zur Gitterebene verlaufen.

9. Bodengitter (10) nach einem Ansprüche 1 bis 7, **dadurch gekennzeichnet, dass** die borstenartigen Elemente (50) schräg zur Gitterebene verlaufen.

10. Bodengitter (10) nach Anspruch 9, **dadurch gekennzeichnet, dass** zueinander benachbarte borstenartigen Elemente (50) mit unterschiedlichem Winkel zur Gitterebene angeordnet sind.

11. Bodengitter (10) nach Anspruch 10, **dadurch gekennzeichnet, dass** wenigstens einige benachbarte borstenartigen Elemente (50) zueinander spiegelbildlich angeordnet sind.

12. Bodengitter (10) nach einem der vorhergehenden Ansprüche, **dadurch gekennzeichnet, dass** die borstenartigen Elemente (50) symmetrisch angeordnet sind.

## Claims

1. A ground grid (10) for firming paddocks and riding arenas comprising a plurality of strips (20) extending in the longitudinal direction, a plurality of transversely extending struts (20) connecting the strips (50), wherein strips (20) and struts (30) form a plurality of chambers (40) located in a grid plane, and comprising anchoring elements (70, 80) for anchoring the ground grid (10) in the ground,
having a plurality of bristle-like elements (50) which are arranged on the upper side of the strips (20) and/or struts (30) and extend from the ground grid (10),
wherein the bristle-like elements (50) are arranged in depressions arranged on the strips (20) and/or struts (30) and the free ends of the bristle-like elements (20) project beyond the edge of the depressions.

2. The ground grid (10) according to Claim 1, **characterized in that** the bristle-like elements (50) are bendingly flexible.

3. The ground grid according to one of the preceding claims, **characterized in that** the bristle-like elements (50) are arranged in bristle bundles.

4. The ground grid (10) according to one of the preceding claims, **characterized in that** the bristle-like elements (50) are of varying lengths.

5. The ground grid (10) according to one of the preceding claims, **characterized in that** the bristle-like elements (50) are integrally formed with the ground grid (10).

6. The ground grid (10) according to one of the preceding claims, **characterized in that** the cross section of the bristle-like elements (50) is round.

7. The ground grid (10) according to one of the Claims 1 to 4, **characterized in that** the bristle-like elements (50) are designed as leaves.

8. The ground grid (10) according to one of the preceding claims, **characterized in that** the bristle-like elements (50) extend at right angles to the grid plane.

9. The ground grid (10) according to one of the Claims 1 to 7, **characterized in that** the bristle-like elements (50) extend at an angle to the grid plane.

10. The ground grid (10) according to Claim 9, **characterized in that** mutually neighbouring bristle-like elements (50) are arranged at different angles relative to the grid plane.

11. The ground grid (10) according to Claim 10, **characterized in that** at least some neighbouring bristle-like elements (50) are arranged like mirror images relative to each other.

12. The ground grid (10) according to one of the preceding claims, **characterized in that** the bristle-like elements (50) are arranged symmetrically.

## Revendications

1. Grille de sol (10) pour la fixation de paddocks et de manèges avec plusieurs lattes (20) posées dans le sens longitudinal, plusieurs étançons (30) posés transversalement reliant les lattes, sachant que les lattes (20) et les étançons (30) forment plusieurs compartiments (40) se trouvant dans un plan de grille, et avec des éléments d'ancrage (70, 80) pour l'ancrage de la grille de sol (10) dans le sol,
avec plusieurs éléments (50) type brosse s'étendant à partir de la grille de sol (10) placés sur la face supérieure des lattes (20) et/ou des étançons (30),
sachant que les éléments type brosse (50) sont placés dans des renfoncements placés sur les lattes (20) et/ou les étançons (30 et les extrémités des éléments type brosse (50) dépassent au-dessus de la bordure des renfoncements.

2. Grille de sol (10) selon revendication 1, **caractérisée en ce que** les éléments type brosse (50) sont élastiques à la torsion.

3. Grille de sol selon l'une des revendications précédentes, **caractérisée en ce que** les éléments type brosse (50) sont disposés en touffes de poils.

4. Grille de sol (10), selon l'une des revendications précédentes, **caractérisée en ce que** les éléments type brosse (50) sont de différentes longueurs.

5. Grille de sol (10) selon l'une des revendications précédentes, **caractérisée en ce que** les éléments type brosse (50) sont formés en une pièce avec la grille de sol (10).

6. Grille de sol (10), selon l'une des revendications précédentes, **caractérisée en ce que** la section des éléments type brosse (50) est arrondie.

7. Grille de sol (10) selon l'une des revendications 1 à 4, **caractérisée en ce que** les éléments type brosse (50) sont formés en tant que lamelles.

8. Grille de sol (10) selon l'une des revendications précédentes, **caractérisée en ce que** les éléments type brosse (50) s'étendent verticalement par rapport au plan de grille.

9. Grille de sol (10) selon l'une des revendications 1 à 7, **caractérisée en ce que** les éléments type brosse (50) s'étendent transversalement par rapport au plan de grille.

10. Grille de sol (10) selon revendication 9, **caractérisée en ce que** des éléments type brosse à proximité les uns des autres, sont placés avec un angle différent par rapport au plan de grille.

11. Grille de sol (10) selon revendication 10, **caractérisée en ce qu'**au moins quelques éléments type brosse (50) voisins sont inversés les uns par rapport aux autres.

12. Grille de sol (10) selon l'une des revendications précédentes, **caractérisée en ce que** les éléments type brosse (50) sont placés de manière symétrique.
